# EUROPÄISCHE PATENTSCHRIFT

(11) **EP 3 447 290 B1**
(45) Veröffentlichungstag und Bekanntmachung des Hinweises auf die Patenterteilung: **23.06.2021**
(21) Anmeldenummer: 18189481.7
(22) Anmeldetag: 17.08.2018
(51) Int. Cl.: F04B 43/02, F04B 43/04, F04B 9/04, F04B 11/00

(54) **AUSTAUSCHBARER PUMPENKOPF FÜR EINE MEMBRANPUMPE**
REPLACEABLE PUMP HEAD FOR A DIAPHRAGM PUMP
TÊTE DE POMPE REMPLAÇABLE POUR POMPE À DIAPHRAGME

(30) Priorität: 23.08.2017 DE 202017004425 U
(43) Veröffentlichungstag der Anmeldung: 27.02.2019
(73) Patentinhaber: ISG Innovative Systems GmbH, 44145 Dortmund (DE)
(72) Erfinder: SCHÖNING, Markus, 44141 Dortmund (DE)
(74) Vertreter: Bockhorni & Brüntjen Partnerschaft Patentanwälte mbB

(56) Entgegenhaltungen:
- DE-A1- 2 812 076
- DE-A1- 10 117 531
- DE-A1-102008 035 592
- DE-U1-202006 020 237
- US-A1- 2011 070 107
- US-A1- 2015 337 819

## Beschreibung

### Gebiet der Erfindung

Die Erfindung betrifft einen Pumpenkopf für eine Membranpumpe nach dem Oberbegriff des Schutzanspruchs 1 und eine Membranpumpe nach dem Oberbegriff des Schutzanspruchs 18.

### Stand der Technik

Aus der DE 10 2008 035 592 B4 ist eine Membranpumpe bekannt, die im Wesentlichen aus einem mit einem Antrieb verbundenen Pumpenkopf mit mehreren Pumpkammern besteht. Die Pumpkammern sind dabei jeweils mittels einer Pumpmembran gegenüber einer Antriebskammer abgedichtet, wobei die jeweilige Pumpmembran über ein zugeordnetes Pumpelement in eine periodisch axiale Pumpbewegung versetzbar ist. Die Pumpkammern sind dabei über Einlassventile mit einer Einlasskammer und über ein Auslassventil mit einer Auslasskammer verbunden. Dabei ist die Einlasskammer zentral angeordnet und die Auslasskammer konzentrisch zu der Einlasskammer. In der Ventilplatte dieser Membranpumpe ist ein Absatz vorgesehen, in den eine separate Einlassventilplatte, welche die Einlassventile aufweist, eingesetzt werden kann. Diese ist den Pumpkammern hin vorgelagert. Auch aus der DE 101 17 531 A1 und DE 20 2006 020 237 U1 sind Membranpumpen bekannt, die im Wesentlichen aus einem mit einem Antrieb verbundenen Pumpenkopf bestehen.

Eine weitere Membranpumpe ist in der US-Patentanmeldung US 2011/0070107 A1 beschrieben. Diese Pumpe umfasst einen wegwerfbaren Pumpenkopf mit einem Einlass- und Auslasskanal. Der Pumpenkopf ist einfach austauschbar, sodass eine Wartung, insbesondere Reinigung und/oder Desinfizierung desselben nicht erforderlich ist. Vorteil hier ist es, dass die nächste Anwendung oder das nächste Verfahren mit geringer zeitlicher Verzögerung gestartet werden kann.

Derartige bekannte Membranpumpen werden im Pharmabereich zur Medikamentenherstellung aber auch in der Chemie und Biotechnologie eingesetzt. Bekannterweise ist die Medikamentenherstellung in der Pharmaindustrie ein sehr kostenintensiver Bereich, so dass es wünschenswert ist, im Bereich der Reinigung von Membranpumpen zeitliche Einsparungen vorwiegend mit dem Ziel der Kostensenkung zu erreichen. Auch die Herstellungskosten von Membranpumpen sind aufgrund der hohen Sterilitätsanforderungen sehr hoch und so ist es erstrebenswert, die Kosten in der Herstellung der Pumpelemente zu reduzieren.

Nachteilig bei den bekannten Membranpumpen ist, dass diese einen Pumpenkopf aufweisen, der fest mit dem Antrieb, insbesondere dem Antriebsgehäuse und den Antriebselementen verbunden ist. Darüber hinaus sind die im Stand der Technik bekannten Membranpumpen aus Metall, vorwiegend aus hochlegiertem Edelstahl was die Herstellung teuer macht und das Handling dieser Pumpen erschwert. Da der Pumpenkopf fest mit den weiteren Elementen der Membranpumpe verbunden ist, muss der Pumpenkopf nach jedem Flüssigkeitslauf komplett gereinigt werden. Dies bedeutet, dass der Pumpenkopf restentleert und steril gemacht werden muss, bevor eine neue Medikamentencharge das Aggregat durchlaufen kann. Dies führt dazu, dass beispielsweise nach einem Testlauf für ein spezielles Medikament mehrere Tage und noch weitere zeitintensive Reinigungsschritte benötigt werden, um mit diesem Aggregat neue Testläufe zu absolvieren. Die Kosten für allein den Reinigungsvorgang sind sehr hoch, da Reinigungsmittel, Personen- und erheblicher Zeitaufwand und dergleichen bereitgestellt werden muss. Auch vor Einsatz der Membranpumpe müssen jedes Mal erneut, d.h. vor jedem neuen Medikamentendurchlauf Validierungsprozesse durchgeführt werden. Dies ist zeitaufwendig. Regelmäßig entstehen in den bekannten Membranpumpen außerdem Druckschwankungen, da diese für Standardanwendungen konzipiert wurden und Überdrücke entstehen, die die Strömungsverhältnisse negativ beeinflussen.

Der Erfindung liegt daher die Aufgabe zugrunde, die bisher bekannten Membranpumpen der eingangs angeführten Art so zu verbessern, dass der Pumpenkopf kostengünstiger hergestellt werden kann, vom Gewicht her leichter ausgebildet und schneller zu wechseln ist als die aus dem Stand der Technik bekannten austauschbaren Pumpenköpfe und dieser keiner Reinigung und Restentleerung mehr bedarf, so dass erhebliche Zeiteinsparungen bei der Medikamentenherstellung in der Pharmaindustrie möglich sind. Mit der vorliegenden Erfindung soll darüber hinaus die Geschwindigkeit bis zur Marktreife eines Medikamentes erhöht werden und Kosten durch die Eliminierung der Prozessvalidierung reduziert werden. Aufwendige Reinigungsverfahren sollen durch die vorliegende Erfindung entfallen. Die manuelle Anbringung des Pumpenkopfes an dem Antrieb und der Austausch des Pumpenkopfes sollen erleichtert werden. Zudem soll ein umweltfreundlicher Pumpenkopf bereitgestellt werden, der recycelt werden kann. Gleichzeitig soll eine absolute Dichtheit und höhere Sicherheit des Pumpenkopfes aufgrund der Ausgestaltung des Pumpenkopfes gewährleistet werden. Zudem soll die Flüssigkeitspulsation im Pumpenkopf verringert werden.

Diese Aufgabe wird in Verbindung mit dem Oberbegriff des Schutzanspruchs 1 durch den kennzeichnenden Teil des Schutzanspruchs 1 gelöst und in Verbindung mit dem Oberbegriff des Schutzanspruchs 18 durch den kennzeichnenden Teil des Schutzanspruchs 18.

Der erfindungsgemäße Pumpenkopf ist dadurch gekennzeichnet, dass dieser als Single-Use-Variante zur Medikamentenherstellung ausgebildet ist. Der Pumpenkopf ist dabei separat zu den weiteren Elementen der Membranpumpe, nämlich dem Antrieb, insbesondere zu der Antriebseinheit und dem Antriebsgehäuse, ausgebildet und somit individuell austauschbar. Vorteil ist es dadurch, dass der Pumpenkopf mit zwei Handgriffen relativ einfach gewechselt werden kann. Dies erspart ein Vielfaches an Zeit. Darüber hinaus ist kein Werkzeug für den Austausch des Pumpenkopfes erforderlich, welches im Sterilbereich ohnehin Probleme bereitet. Der Pumpenkopf ist dabei vorzugsweise so hergestellt, dass dieser nur für einen Flüssigkeitsdurchlauf, insbesondere einen Testlauf für die Herstellung eines Medikaments oder die Herstellung des Medikaments selbst einmalig verwendet wird. Als Einwegartikel kann der Pumpenkopf nach Verwendung entsorgt werden und ein neuer Pumpenkopf bei einem nächsten Testlauf oder einer nächsten Medikamentenherstellung an die weiteren Elemente der Membranpumpe, genauer gesagt den Antrieb, angeschlossen werden. Dadurch ergeben sich Einsparungen im Millionenbereich für die Pharmaindustrie, weil beispielsweise bei einem einwöchigen Test für ein künftiges Medikament ca. drei Tage eingespart werden können, und zwar, weil aufgrund des austauschbaren Pumpenkopfes keine Reinigung desselben mehr erforderlich ist. Der herkömmliche Pumpenkopf wird gewöhnlich restentleert und steril gemacht, bevor dieser wieder für einen neuen Flüssigkeitsdurchlauf eingesetzt werden kann. Da eine Restentleerung und keimfreie Reinigung bei dem erfindungsgemäßen Pumpenkopf als Single-Use-Variante nicht mehr erforderlich ist, können mehrere Tage an Leerlauf für die Reinigung und Restentleerung eingespart werden. Folglich sind aufgrund des erfindungsgemäßen Pumpenkopfes erhebliche Kosteneinsparungen in der Pharmaindustrie möglich.

Der Pumpenkopf ist in sich geschlossen ausgebildet und dessen Innenleben vollständig nach außen hermetisch abgedichtet. Lediglich der Ein- und Auslauf ist vorzugsweise noch abschließend zu schließen. Der Innenraum ist konstruktiv auf geringe Restmengen nach Beendigung der Testläufe ausgebildet.

Der Pumpenkopf ist vollständig aus Kunststoff ausgebildet. Bevorzugt werden FDA konforme Kunststoffe eingesetzt, insbesondere Kunststoffe, die den Anforderungen bei der Medikamentenherstellung entsprechen und den mechanischen Belastungen genügen. Im Vergleich zu den bekannten Pumpen aus hochlegierten Edelstählen findet folglich ein anderer Werkstoff, nämlich Kunststoff Verwendung, der leichter als Metalle und kostengünstiger in der Herstellung ist. Die Ausbildung des Pumpenkopfes aus Kunststoff erleichtert die manuelle Anbringung an dem Antrieb, den weiteren Elementen der Membranpumpe und damit den Austausch des Pumpenkopfes. Darüber hinaus kann der Pumpenkopf recycelt werden und stellt somit ein umweltfreundlicheres Element einer Membranpumpe dar als die bisher bekannten Pumpenkopfelemente von Membranpumpen. Dabei ist die Entsorgung günstiger und einfacher. Aufwendige Validierungsprozesse entfallen bei Kunststoff als Einwegvariante. Vorzugsweise ist das Pumpenkopfgehäuse aus Polypropylen (PP), Polyvinylidendifluorid (PVDF) und/oder Polytetrafluorethylen (PTFE) ausgebildet und weist damit eine hohe Medienresistenz auf.

Der Pumpenkopf weist ein 5-Kammersystem gegenüber dem im Stand der Technik bekannten 4-Kammersystemen auf. Mit dem 5-Kammersystem kann die Flüssigkeitspulsation im Pumpenkopf, insbesondere im Aggregat, verringert werden. Gegenüber dem 4-Kammersystem ist dies von Vorteil. In den nachfolgenden Tabellen werden 4-Kammersysteme mit 5-Kammersystemen verglichen. Es sind also insgesamt fünf Pumpkammern in dem Ventilaufnahmekörper vorgesehen, in die mindestens ein Einlassventil je Pumpkammer mündet. In einer besonders bevorzugten Ausgestaltung unterscheiden sich dabei die Pumpkammern in ihrer Form von den bekannten kreisförmigen Pumpkammern vorzugsweise dadurch, dass diese piriförmig bzw. birnenförmig ausgebildet sind. Der zu einem Ende hin spitz zulaufende Bereich der piriförmigen Pumpkammer ist dabei zentral in dem Ventilaufnahmekörper angeordnet, so dass der zum anderen Ende abgerundete großvolumigere Bereich in Richtung des äußeren Randes des Ventilaufnahmekörpers hin abschließt. Im verjüngten Bereich der Pumpkammer befindet sich vorzugsweise das Auslassventil, welches folglich zentral angeordnet ist. Im großvolumigeren Bereich der Pumpkammer befindet sich jeweils vorzugsweise ein Einlassventil, welches von der Unterseite des Ventilaufnahmekörpers her gesehen konzentrisch zu den Auslassventilen angeordnet sind.

Nachfolgend sind vier Tabellen 1a, 1b und 2a, 2b dargestellt, welche die Unterschiede zwischen einem 5-Kammersystem und einem 4-Kammersystem darstellen. Im Vergleich eines 4-Kammersystems gemäß Tabellen 1a, 1b zu einem 5-Kammersystem gemäß Tabellen 2a, 2b lassen sich deutlich reduzierte Betriebsinnendrücke im 5-Kammersystem feststellen. Die Anordnung der aktiven Anschlüsse in den jeweiligen Beispielen und Vergleichsbeispielen, nämlich einmal für den Flüssigkeitseinlass und einmal für den Flüssigkeitsauslass, ist in einem ersten Beispiel und vierten Vergleichsbeispiel in einem 180°-Winkel an der Außenseite des Pumpenkopfes vorgesehen. In einem zweiten Beispiel und fünften Vergleichsbeispiel sind diese aktiven Anschlüsse in einem 90°-Winkel angeordnet und in einem dritten Beispiel und sechsten Vergleichsbeispiel frontseitig (entspricht der Unterseite).

**Tabelle 1a: Druck- und Geschwindigkeitswerte eines 4-Kammersystems bei Wasser**

| | 1. Beispiel | 2. Beispiel | 3. Beispiel |
|---|---|---|---|
| Anschlussanordnung | 180 Grad: Aktiver Einlass zu aktiver Auslass an seitlicher Gehäusewand in 180 Grad Stellung | 90 Grad: Aktiver Einlass zu aktiver Auslass an seitlicher Gehäusewand in 90 Grad Stellung | Front: Aktiver Einlass und aktiver Auslass an Unterseite |
| Statischer Druck in Pascal, gemessen am Einlass seitliche Gehäusewand | 809,302 | 814,047 | (-237,403) (Anschluss seitliche Gehäusewand nicht genutzt) |
| Geschwindigkeit in mm/s, gemessen am Einlass seitliche Gehäusewand | 2472,94 | 2472,93 | (23,3715) (Anschluss seitliche Gehäusewand nicht genutzt) |
| Statischer Druck in Pascal, gemessen am Einlass Unterseite/ Front | (704,574) (Frontanschluss nicht genutzt) | (714,092) (Frontanschluss nicht genutzt) | 977,654 |
| Geschwindigkeit in mm/s, gemessen am Einlass Unterseite/ Front | (61,9302) (Frontanschluss nicht genutzt) | (55,3904) (Frontanschluss nicht genutzt) | 2472,77 |
| Statischer Druck in Pascal, gemessen am Auslass | 4912,81 | 4579,17 | 6073,68 |
| Geschwindigkeit in mm/s, gemessen am Auslass | 227,787 | 231,263 | 231,007 |

**Tabelle 1b: Druck- und Geschwindigkeitswerte eines 4-Kammersystems bei Blut**

| | 4. Beispiel | 5. Beispiel | 6. Beispiel |
|---|---|---|---|
| Anschlussanordnung | 180 Grad: Aktiver Einlass zu aktiver Auslass an seitlicher Gehäusewand in 180 Grad Stellung | 90 Grad: Aktiver Einlass zu aktiver Auslass an seitlicher Gehäusewand in 90 Grad Stellung | Front: Aktiver Einlass und aktiver Auslass an Unterseite |
| Statischer Druck in Pascal, gemessen am Einlass seitliche Gehäusewand | 787,718 | 782,738 | (-230,959) (Anschluss seitliche Gehäusewand nicht genutzt) |
| Geschwindigkeit in mm/s, gemessen am Einlass seitliche Gehäusewand | 2471,72 | 2471,71 | (0,0262517) (Anschluss seitliche Gehäusewand nicht genutzt) |
| Statischer Druck in Pascal, gemessen am Einlass Unterseite/Front | (707,783) (Frontanschluss nicht genutzt) | (710,07) (Frontanschluss nicht genutzt) | 979,036 |
| Geschwindigkeit in mm/s, gemessen am Einlass Unterseite/Front | (56,3939) (Frontanschluss nicht genutzt) | (48,7154) (Frontanschluss nicht genutzt) | 2471,39 |
| Statischer Druck in Pascal, gemessen am Auslass | 4892,6 | 4558,85 | 6059,91 |
| Geschwindigkeit in mm/s, gemessen am Auslass | 233,393 | 236,664 | 236,405 |

**Tabelle 2a: Druck- und Geschwindigkeitswerte des erfindungsgemäßen 5-Kammersystems bei Wasser**

| | 1. Vergleichsbeispiel | 2. Vergleichsbeispiel | 3. Vergleichsbeispiel |
|---|---|---|---|
| Anschlussanordnung | 180 Grad: Aktiver Einlass zu aktiver Auslass an seitlicher Gehäusewand in 180 Grad Stellung | 90 Grad: Aktiver Einlass zu aktiver Auslass an seitlicher Gehäusewand in 90 Grad Stellung | Front Aktiver Einlass und aktiver Auslass an Unterseite |
| Statischer Druck in Pascal, gemessen am Einlass seitliche Gehäusewand | 188,771 | 188,375 | (-25,3943) (Anschluss seitliche Gehäusewand nicht genutzt) |
| Geschwindigkeit in mm/s, gemessen am Einlass seitliche Gehäusewand | 1633,25 | 1633,25 | (27,9028) (Anschluss seitliche Gehäusewand nicht genutzt) |
| Statischer Druck in Pascal, gemessen am Einlass Unterseite/Front | (30,2918) (Frontanschluss nicht genutzt) | (30,0523) (Frontanschluss nicht genutzt) | 70,7398 |
| Geschwindigkeit in mm/s, gemessen am Einlass Unterseite/Front | (103,997) (Frontanschluss nicht genutzt) | (104) (Frontanschluss nicht genutzt) | 1632,43 |
| Statischer Druck in Pascal, gemessen am Auslass | 2512,74 | 2680,44 | 4018,15 |
| Geschwindigkeit in mm/s, gemessen am Auslass | 135,315 | 136,758 | 136,7 |

**Tabelle 2b: Druck- und Geschwindigkeitswerte des erfindungsgemäßen 5-Kammersystems bei Blut**

| | 4. Vergleichsbeispiel | 5. Vergleichsbeispiel | 6. Vergleichsbeispiel |
|---|---|---|---|
| Anschlussanordnung | 180 Grad: Aktiver Einlass zu aktiver Auslass an seitlicher Gehäusewand in 180 Grad Stellung | 90 Grad: Aktiver Einlass zu aktiver Auslass an seitlicher Gehäusewand in 90 Grad Stellung | Front Aktiver Einlass und aktiver Auslass an Unterseite |
| Statischer Druck in Pascal, gemessen am Einlass seitliche Gehäusewand | 186,196 | 186,234 | (2,05115) (Anschluss seitliche Gehäusewand nicht genutzt) |
| Geschwindigkeit in mm/s, gemessen am Einlass seitliche Gehäusewand | 1632,91 | 1632,91 | (0,528212) (Anschluss seitliche Gehäusewand nicht genutzt) |
| Statischer Druck in Pascal, gemessen am Einlass Unterseite/ Front | (50,2839) (Frontanschluss nicht genutzt) | (50,5011) (Frontanschluss nicht genutzt) | 94,4495 |
| Geschwindigkeit in mm/s, gemessen am Einlass Unterseite/ Front | (95,2814) (Frontanschluss nicht genutzt) | (95,5958) (Frontanschluss nicht genutzt) | 1632,14 |
| Statischer Druck in Pascal, gemessen am Auslass | 2509,02 | 2690,27 | 4007,21 |
| Geschwindigkeit in mm/s, gemessen am Auslass | 137,59 | 139,013 | 138,928 |

In einer Anschlussanordnung des aktiven Einlasses zum aktiven Auslass an der seitlichen Gehäusewand des Pumpenkopfes in einer 180 Grad Stellung ist ein statischer Druck (in Pascal) im Bereich des Einlasses der seitlichen Gehäusewand in Höhe von 809,302 bei einem 4-Kammersystem und bei Verwendung des Mediums Wasser messbar (Beispiel 1). In dieser Anschlussanordnung ist an gleicher Messstelle im Einlassbereich der seitlichen Gehäusewand, wobei die Messung innerhalb des Pumpenkopfes am Einlassbereich erfolgt, eine Geschwindigkeit (in mm/s) von 2.472,94 feststellbar. Diese Werte sind bei einem 4-Kammersystem und Einsatz des Mediums Wasser im Vergleich zu einem 5-Kammersystem wie in Tabelle 2a (Vergleichsbeispiel 1) dargestellt, deutlich höher. Bei gleicher Anschlussanordnung, gleicher Messstelle und dem Medium Wasser liegt der statische Druck in einem 5-Kammersystem bei 188,771 Pascal und damit um 620,531 Pascal niedriger. Die Geschwindigkeit im Vergleichsbeispiel 1 beträgt in einem 5-Kammersystem, bei gleicher Messstelle und dem Medium Wasser 1.633,25 mm/s. Die Geschwindigkeit in einem 5-Kammersystem ist damit fast doppelt so niedrig, wie in einem 4-Kammersystem. Die Flüssigkeitspulsation kann damit wesentlich verringert werden. Die Pumpe wird effizienter genutzt.

Eine weitere alternative Anschlussanordnung wird vorzugsweise mit einer Anordnung des aktiven Einlasses zum aktiven Auslass an der seitlichen Gehäusewand des Pumpenkopfes in einer 90 Grad Stellung bereitgestellt. Der statische Druck, welcher im Einlassbereich im Inneren des Pumpenkopfes gemessen wird, beträgt dabei im Beispiel 2 des 4-Kammersystems 814,047 Pascal. Die Geschwindigkeit an gleicher Messstelle bei gleichem Medium Wasser in dieser Anordnung beträgt 2.472,93 mm/s. Im Vergleich dazu ist der statische Druck des Vergleichsbeispiels 2 gemessen in einem 5-Kammersystem deutlich niedriger und liegt bei 188,375 Pascal und zwar, wenn er an gleicher Messstelle und bei Verwendung des Mediums Wasser gemessen wird. Die Geschwindigkeit in einem 5-Kammersystem ist ebenfalls mit 1.633,25 mm/s deutlich niedriger.

Besonders bevorzugt ergibt die Anordnung der aktiven Anschlüsse Einlass und Auslass in einem 180 Grad Winkel an der seitlichen Gehäusewand des Pumpenkopfes oder in einem 90 Grad Winkel keinen Unterschied in der Geschwindigkeit bei Verwendung des Mediums Wasser. Die Geschwindigkeit ist vorzugsweise gleich.

Da der Pumpenkopf vorzugsweise mehrere Anschlüsse zur möglichen Nutzung als Ein- und Auslass aufweisen kann, die allerdings im Falle der Nichtbenutzung vorzugsweise mit einem Stopfen verschlossen sind, kann auch der Einlassbereich innerhalb des Pumpenkopfes an der seitlichen Gehäusewand in punkto statischer Druck und Geschwindigkeit bemessen werden, obwohl der Anschluss nicht genutzt ist und nur eine Anschlussnutzung der Frontanschlüsse, also des Fronteinlasses und des Frontauslasses, erfolgt. In diesem Fall ergibt die Messung in einem 4-Kammersystem unter Verwendung des Mediums Wasser an der Messstelle Einlassbereich innerhalb des Pumpenkopfes an der seitlichen Gehäusewand, bei Nichtnutzung dieses Einlasses und bei Nutzung der Frontanschlüsse einen statischen Druckwert von -237,403 Pascal und einen Geschwindigkeitswert von 23,3715 der Flüssigkeit (Vergleichsbeispiel 3). Im Vergleich hierzu ist im Vergleichsbeispiel 3 bei einem 5-Kammersystem der statische Druckwert -25,3943 und der Geschwindigkeitswert 27,9028. Aus dem Vergleich geht hervor, dass die statischen Unterdrücke in einem 5-Kammersystem geringer ausfallen als in einem 4-Kammersystem.

In Bezug auf Tabelle 1a und der aktiv genutzten Anschlussanordnung 180 Grad von Einlass zu Auslass an der seitlichen Gehäusewand (Beispiel 1) können Werte im nicht genutzten Einlassbereich des Frontanschlusses (Einlassanschluss an der Unterseite) in Höhe von 704,574 Pascal (statischer Druck) und 61,9302 mm/s gemessen werden. An gleicher Messstelle ergeben sich in Beispiel 2 Druckwerte von 714,092 und Geschwindigkeitswerte von 55,3904 bei einer 90 Grad Positionierung der aktiven Anschlüsse Einlass und Auslass an der seitlichen Gehäusewand.

Bei vorzugsweise aktiver Verwendung der Frontanschlüsse Einlass und Auslass (Beispiel 3) beträgt der statische Druckwert im aktiven Einlassbereich an der Frontseite, gemessen innerhalb des Pumpenkopfes, 977,654 Pascal und der Geschwindigkeitswert an gleicher Messstelle 2.472,77 mm/s. Im Vergleich dazu beläuft sich, bei gleicher Anordnung und Messposition und gleichem Medium, nämlich Wasser, der Druckwert bei einem 5-Kammersystem gemäß Vergleichsbeispiel 3 auf 70,7398 Pascal und der Geschwindigkeitswert auf 1.632,43 mm/s. Die Druckwerte und Geschwindigkeitswerte im 5-Kammersystem sind demnach wesentlich niedriger und sorgen für eine effizientere Nutzung der Pumpe.

In einem 4-Kammersystem und dem Versuchsmedium Wasser kann gemäß Beispiel 1 ein statischer Druck im aktiven Auslassbereich innerhalb des Pumpenkopfes bei einer Anschlussanordnung von aktivem Einlass zu aktivem Auslass an der seitlichen Gehäusewand in einer 180 Grad Stellung in Höhe von 4.912,81 Pascal gemessen werden. Die Geschwindigkeit bei gleicher Messposition und gleichem Medium beträgt in einem 4-Kammersystem 227,787 mm/s. Im Vergleich dazu liegen die Werte in einem 5-Kammersystem gemäß Vergleichsbeispiel 1 (bei gleicher Messposition und gleichem Medium) bei 2.512,74 Pascal und 135,315 mm/s. Dies zeigt wiederum die enorme Effizienzsteigerung eines 5-Kammersystems.

Bei der Anschlussanordnung eines Einlasses zu Auslasses an seitlicher Gehäusewand in 90 Grad Stellung gemäß Beispiel 2 ergibt sich ein statischer Druck in Höhe von 4.579,17 Pascal gemessen am aktiven Auslassbereich innerhalb des Pumpenkopfes in einem 4-Kammersystem bei Verwendung des Mediums Wasser. Die Geschwindigkeit beträgt 231,263 mm/s in dieser bevorzugten Versuchsanordnung. Im Vergleichsbeispiel 2 des 5-Kammersystems beträgt der statische Druckwert 2.680,44 Pascal und der Geschwindigkeitswert 136,758 mm/s.

In einem weiteren alternativen Ausführungsbeispiel, das eine aktive Anschlussanordnung des Ein- und Auslasses an der Frontseite gemäß Beispiel 3 vorsieht, ergeben sich statische Druckwerte in Höhe von 6.073,68 Pascal, gemessen am aktiven Auslassbereich innerhalb des Pumpenkopfes bei einem 4-Kammersystem und dem Medium Wasser. Der Geschwindigkeitswert in dieser Anordnung beträgt 231,007 mm/s. Im Vergleichsbeispiel 3 eines 5-Kammersystems sind der statische Druckwert bei 4.018,15 Pascal und der Geschwindigkeitswert bei 136,7 mm/s.

In Bezug auf die Tabellen 1b und 2b sind gleiche Messpositionen und Anschlussanordnungen im Vergleich dargestellt, wie in den Tabellen 1a und 2a, allerdings unter Verwendung des Mediums Blut. Auch ein Vergleich dieser Werte zeigt deutlich die Verbesserung des statischen Innendrucks und der Geschwindigkeit bei einem 5-Kammersystem.

Zur Auslasskammer hin weist der Ventilaufnahmekörper des Pumpenkopfes vorzugsweise fünf Auslassventile auf. Die Auslasskammer ist dabei vorzugsweise zentral innen liegend im Verhältnis zu den Einlasskammern im Ventilaufnahmekörper angeordnet. Die Kammergeometrie ist dabei vorzugsweise mittels CFD (Computational Fluid Dynamics)-Analyse strömungsbegünstigt ausgeführt.

In einem weiteren bevorzugten Ausführungsbeispiel des erfindungsgemäßen Pumpenkopfes ist das Pumpenkopfgehäuse zylinderförmig nach oben hin offen mit vorzugsweise einer seitlichen Gehäusewand und einem vorzugsweise nach unten abschließenden Boden ausgebildet, wobei mindestens zwei Anschlüsse, vorzugsweise ein Einlass und ein Auslass, horizontal und im 90°-Bogen an der seitlichen Gehäusewand, besonders bevorzugt drei horizontal und im 90°-Bogen angeordnete Anschlüsse an der seitlichen Gehäusewand, sowie mindestens zwei frontseitige Anschlüsse (unterseitige Anschlüsse in den Figuren), vorzugsweise ein Einlass und ein Auslass, vorgesehen sind.

Die Anschlüsse, welche vorzugsweise als Aus- und Abgänge individuell gewählt werden können, sind variabel einsetzbar, je nach Kundenanforderung. Sie sind vorzugsweise multifunktionell. Das Pumpenkopfgehäuse weist bevorzugt drei Anschlüsse, vorzugsweise zwei Auslässe und einen Einlass, an der seitlichen Gehäusewand auf. Das Pumpenkopfgehäuse weist bevorzugt zwei Anschlüsse, vorzugsweise einen Einlass und einen Auslass am Boden des Pumpenkopfgehäuses auf.

Die nicht benötigten Anschlussöffnungen müssen verschlossen werden. Dies geschieht in einer bevorzugten Ausführungsform mit einem Blindverschluss (Stopfen bzw. Blindstopfen), welcher die Öffnung mittels vorzugsweise eines Schneppersystems oder besonders bevorzugt eines nahtfrei gefertigten Gewindes leckagefrei verschließt. Dadurch wird eine hohe Dichtheit und Langzeitstabilität erreicht, da die Abdichtung über einen Dichtbund erfolgt und zusätzliche Teile, wie O-Ringe entfallen. Da es sich bei dem Pumpenkopf um eine Single-Use-Variante handelt, kann der Kunde mit dem Blindstopfen vorzugsweise einmalig den Anschluss verschließen. Dabei ist der Blindstopfen über einen Klickverschluss anbringbar und dann vorzugsweise nicht mehr demontierbar. Wahlweise ist der Blindstopfen über ein Gewinde anbringbar, das vorzugsweise nahtfrei gefertigt ist und wieder demontierbar ist. Der Kunde kann sich also die Anschlüsse aussuchen, welche er für den Flüssigkeitslauf benötigt und dann, da es sich bei dem Pumpenkopf um eine Wegwerf-Variante handelt, die nicht in Verwendung befindlichen Anschlüsse vor Inbetriebnahme mit dem Blindstopfen verschließen. Die Multifunktionalität der Anschlüsse stellt für den Kunden eine hohe Flexibilität der Nutzung des Pumpenkopfes bereit.

Ferner umfasst der erfindungsgemäße Pumpenkopf bevorzugt an der Unterseite (entspricht der Frontseite) ein Überströmventil zum Abbau von arbeits- oder systembedingten Überdrücken. Das Überströmventil ist dabei vorzugsweise hermetisch mit dem Pumpenkopfgehäuse verbunden und ermöglicht konstante Strömungsverhältnisse. Das Überströmventil bzw. Druckhalteventil baut Druckspitzen ab, indem es bei Überschreitung des eingestellten Drucks das System entlastet. Vorteilhafterweise kann das Überströmventil vorzugsweise lageunabhängig horizontal oder vertikal im Pumpenkopfgehäuse eingebaut werden. Es ist daher vielseitig nutzbar.

Weiter bevorzugt ist das Überströmventil mittels einfacher Schraubverbindung am Pumpenkopfgehäuse verbunden, so dass es einfach und schnell montiert und demontiert werden kann.

In einer besonders bevorzugten Ausführungsform ist das Überströmventil des erfindungsgemäßen Pumpenkopfes stufenlos einstellbar. Die Einstellbereiche sind dabei bevorzugt von 0,2 bis 6 bar, insbesondere von 0,2 bis 5 bar und besonders bevorzugt von 0,4 bis 5 bar. Bevorzugt ist das Druckhalteventil stufenlos einstellbar. Es kann auch während des Pumpvorganges angepasst werden, so dass die Ventileinstellung auch unter Arbeitsdruck möglich ist. Druckspitzen und Pulsationen werden dabei zuverlässig abgebaut. Das Ventil verfügt dabei vorzugsweise über eine kleine Hysterese. Das Gehäuse des Überstromventils besteht vorzugsweise aus PP, PVDF und PTFE und weist somit eine hohe Medienresistenz auf und entspricht allen Zulassungsnormen für den Biopharmabereich. Bei normalem Pumpeninnendruck befindet sich die Flüssigkeit bzw. das Produkt vorzugsweise im jeweiligen Teil des Pumpenkopfs, wo sie bzw. es bei normaler Förderung zu den jeweiligen Auslässen geführt wird. Sobald sich der Pumpeninnendruck erhöht, öffnet sich bei Erreichung des eingestellten Oberwertes die Membran und hebt sich gegen die Feder ab. In dieser Position wird vorzugsweise ein Kanal freigegeben, welcher die Druckspitze zum Einlauf der Pumpe abführt und so eine Bypassförderung bereitstellt. Ein konstanter Förderfluss ist die Folge. Die Federkraft kann bei laufendem Betrieb eingestellt werden und ist aufgrund der großen Membranfläche fein justierbar.

In einer weiteren bevorzugten Ausführungsform ist das Überströmventil vollständig aus Kunststoff ausgebildet, wobei die Stellfeder vorzugsweise als Tellerfederpaket vorzugsweise in Kunststoff vorgesehen ist. Alternativ kann die Stellfeder aber auch als Ringfeder vorzugsweise metallisch ausgeführt sein, so dass das Ventil vorzugsweise fast vollständig aus Kunststoff ist. Bei der vollständigen Kunststoffausführung ist der komplette Pumpenkopf metallisch frei. Aber auch bei der metallisch ausgeführten Ringfeder sind die restlichen Bestandteile des Überstromventils vorzugsweise komplett aus Kunststoff. Die zulässige Medientemperatur in Zusammenhang mit dem Ventil ist abhängig von dem Grundwerkstoff. So ist beispielsweise bei der Ausführung des Gehäuses in PVDF eine Temperatur von 120°C zulässig und bei einer Ausführung in PTFE von 150°C.

Die Membran der Pumpenkopfeinheit ist in einer besonderen bevorzugten Ausführung so ausgestaltet, dass sie den Ventilkörper mit den Pumpkammern vollständig überspannt. Dabei ist die Außenumrandung der Membran vorzugsweise so ausgestaltet, dass diese nach oben hin und nach unten hin nur einige Millimeter von der Membranfläche vorsteht. Der nach unten vorstehende Vorsprung der Membranumrandung greift dabei vorzugsweise in eine Nut ein, die an der Oberseite der Außenumrandung des Ventilaufnahmekörpers entsprechend vorgesehen ist. Die Membranfläche selbst überspannt vorzugsweise den gesamten innenliegenden Bereich des Ventilaufnahmekörpers, ausgehend von der Außenumrandung des Ventilaufnahmekörpers. Es sind also nicht, wie üblicherweise fünf Membrane erforderlich, die jeweils einzeln über den Pumpkammern angeordnet werden, sondern kann lediglich eine Membraneinheit als ein Stück kostengünstig und einfach hergestellt und am Ventilaufnahmekörper angeordnet werden. Insbesondere die Anbringung der Membran am Ventilaufnahmekörper und in der Pumpenkopfeinheit wird dadurch vereinfacht und kann schnell erfolgen, im Vergleich zu fünf einzelnen Membranen, die jeweils einzeln über der jeweiligen Pumpkammer angeordnet werden müssen. Dies führt auch zu Zeiteinsparungen in der Herstellung des Pumpenkopfeinsatzes.

In einer weiteren Ausführung des Pumpenkopfes ist die Membran aus einem dauerelastischen, insbesondere walktauglichen Material ausgebildet. Das Material ist bevorzugt Kunststoff. Dadurch ist die Beweglichkeit der Membran hinsichtlich ihrer Ansaug- und Druckeigenschaften hervorragend.

Nach einer weiteren bevorzugten Ausführungsform der Erfindung ist die Membran mit in Ansaug- und Druckrichtung zur jeweiligen Pumpkammer hin (an ihrer Unterseite) ausgewölbten Flächen versehen, deren Auswölbung vorzugsweise der Form und Abmessung der Einlassventilteller angepasst ist. Die Membran weist besonders bevorzugt zudem mehrere nach unten hin vorstehende Einfassungen auf, die in eine Nut eingreifen, die jeweils die Pumpkammern an ihrer nach oben offenen Seite umrandet. Die Membran verschließt dadurch die jeweiligen Pumpkammern hermetisch. Die nach unten hin vorstehende Einfassung ist bevorzugt piriförmig entsprechend der jeweiligen Pumpkammer ausgebildet, wobei die bevorzugt piriförmige Einfassung in eine entsprechende bevorzugt piriförmig ausgebildete Nut eingreift, welche die Pumpkammern an ihrer nach oben offenen, im Ventilaufnahmekörper ausgebildeten Seite umrandet.

An der Oberseite der Membran sind in einem weiteren bevorzugten Ausführungsbeispiel mehrere, vorzugsweise fünf, ringförmige Auswölbungen, die nach oben hin vorstehen, vorgesehen. Der innere Durchmesser des höchsten Punkts dieser ringförmigen Auswölbungen ist dabei vorzugsweise gleich groß zu dem Außendurchmesser der nach unten ausgewölbten Flächen.

Gemäß einer weiteren bevorzugten Ausführungsform der Erfindung ist im Zentrum der jeweiligen ringförmigen Auswölbungen der Membran jeweils ein, vorzugsweise plastifiziertes, Druckstück vorgesehen, das mit einem Stössel, der an einer Taumelscheibe einer Antriebseinheit angebracht ist, zusammenwirkt, um in eine Pumpbewegung versetzt zu werden. Die Membran ist mit dem in vorzugsweise vorteilhafter Weise senkrecht eingegossenen Druckstück, welches bevorzugt ein Schließmaß von 3,5° vorgibt, konstruktiv so gestaltet, dass ein optimaler Wirkungsgrad erzielt werden kann. Das bevorzugte Schließmaß von 3,5° bezieht sich dabei auf den Ruhezustand der Membran. Das Schließmaß kann auch mehr oder weniger, insbesondere aber zwischen 2,0° und 6,5° betragen. Das Schließmaß betrifft die ausgewölbten Flächen der Membran, die nach unten hin vorstehen und die ringförmigen Auswölbungen, die nach oben hin von der Membran vorstehen. Dabei ist die horizontale Querschnittslinie der Membran Ausgangspunkt der Bemessung mit 0°. Im 3,5°-Winkel stehen die vorbezeichneten Auswölbungen. Der Anstellwinkel ist dabei vorzugsweise abhängig von der Lageposition der Exzenterwelle und kann individuell in einem gewissen Rahmen verändert werden. Damit kann die Fördermenge reguliert werden, da sich der Hub verkleinert oder aber vergrößert, was dazu führt, dass die Förderleistung variabel ist.

Ferner bevorzugt stellt die Erfindung eine Membranpumpe bereit, die einen Antrieb aufweist, der mit dem oben beschriebenen Pumpenkopf verbunden ist. Dabei ist der Pumpenkopf vorzugsweise mittels mehrerer Halteklemmen bzw. Spannlaschen, vorzugsweise zweier Halteklemmen an dem Antrieb lösbar befestigt. Dieser Schnellverschlussmechanismus ist für die zeitsparende Montage des austauschbaren Pumpenkopfes an den weiteren Pumpelementen, insbesondere dem Antrieb, vorteilhaft. Darüber hinaus wird eine funktionssichere Montage der Pumpenköpfe sichergestellt. Die Demontage ist dabei genauso schnell möglich wie die Montage des Pumpenkopfes, der über die Halteklemmen mit dem Antriebsgehäuse lösbar befestigt ist.

Nach einem bevorzugten Ausführungsbeispiel sind die Halteklemmen mit einem Schnappbügel ausgestattet, der vorzugsweise in eine Nut am Pumpenkopf eingreift. Die Nut ist dabei umlaufend an der Seitenwand des Pumpenkopfgehäuses vorgesehen, so dass zugleich eine große Individualität bei der Lageposition der An- und Abgänge der Anschlüsse möglich ist.

Bei Zuziehen der Halteklemmen zieht der Schnappbügel über die Nut den Pumpenkopf vorzugsweise so nah an den Antrieb heran, dass Pumpenkopf mit Antrieb hermetisch zueinander verschlossen sind.

Die erfindungsgemäße Membranpumpe weist vorzugsweise einen elektronisch-hydraulischen Antrieb auf. Aufgrund der Hydraulik ist eine Strömungsbegünstigung der Flüssigkeiten erreicht.

### Kurzbeschreibung der Zeichnungen

In den Zeichnungen zeigen:
- Figur 1: eine Explosionsansicht einer Membranpumpe bestehend aus einem Antrieb und einem Pumpenkopf
- Figur 2: eine Explosionsansicht des erfindungsgemäßen Pumpkopfs bzw. der Pumpenkopfeinheit
- Figur 3: eine Explosionsansicht des Pumpenkopfeinsatzes
- Figur 4: eine Seitenansicht des Pumpenkopfgehäuses mit Überströmventil
- Figur 5: eine Seitenansicht auf die Membranpumpe mit Antrieb und Pumpenkopf sowie Überströmventil
- Figur 6: eine Seitenansicht der in Figur 5 gezeigten Membranpumpe, entlang der Linie A-A geschnitten
- Figur 7: eine Seitenansicht der Pumpenkopfeinheit mit Überströmventil sowie der in Fig. 9 gezeigten Antriebseinheit, entlang der Linie K-K der in Figur 7a gezeigten Membranpumpe geschnitten
- Figur 7a: eine Unteransicht der Membranpumpe
- Figur 7b: eine vergrößerte Darstellung der Einkreisung L aus Fig. 7
- Figur 8: eine perspektivische Ansicht von schräg oben auf die Membran und den Ventilaufnahmekörper
- Figur 8a: eine perspektivische Querschnittansicht von schräg unten auf eine Hälfte der in Figur 8 gezeigten Membran und den Ventilaufnahmekörper
- Figur 8b: eine Seitenansicht der Membran, im Querschnitt
- Figur 8c: eine Seitenansicht des Ventilaufnahmekörpers, im Querschnitt
- Figur 9: eine Explosionsansicht der Antriebseinheit

Die in Figur 1 gezeigte Membranpumpe 2 besteht aus einem Antrieb 4 mit einer in Fig. 9 gezeigten Antriebseinheit 3 und einer Pumpenkopfeinheit 1, an deren Unterseite ein Überströmventil 5 angeordnet ist. Der Antrieb 4 besteht aus einem Antriebs- oder Motorgehäuse 6, in dem sich die Antriebseinheit 3 befindet. An zwei gegenüberliegenden Seiten des Antriebsgehäuses 6 befindet sich jeweils eine Halteklemme 7 (hier nur eine sichtbar) zum Befestigen des Antriebsgehäuses 6 an einem Pumpenkopfgehäuse 8. Die Halteklemme 7 umfasst einen Klemmbügel 9, dessen unteres, nach innen gebogenes Ende 10 in eine Nut 11 am Pumpenkopf 1 eingreift. Bei Hochklappen des Verschlusselements 12 zieht der Klemmbügel 9 das Pumpenkopfgehäuse 8 fest an das Antriebsgehäuse 6 heran. Die Antriebseinheit 3 wird mittels Schraubverbindung über eine Zentrierscheibe 13 mit der Exzenterscheibe 14 der Pumpenkopfeinheit 1 verbunden. Dabei setzt sich die in Fig. 2 im Detail dargestellte Pumpenkopfeinheit 1 zusammen aus der Exzenterscheibe 14, einer Stößelplatte bzw. Taumelscheibe 15 mit fünf Stößeln 16, einem Rahmen 17 mit fünf kreisrunden Rahmenöffnungen 18 zur Aufnahme der Stössel 16, einer Membran 19, einem Ventilaufnahmekörper 20, einem Zentrierring 21, einem Pumpenkopfgehäuse 8 mit mehreren Anschlüssen 22 sowie einem Überströmventil 5. Der Zentrierring 21 ist mittels Senkschrauben 23 am Pumpenkopfgehäuse 8 befestigt und zentriert das obere Ende 24 des Pumpenkopfgehäuses 8 im Antriebsgehäuse 6.

In Figur 2 sind die Pumpenkopfelemente in einer Explosionsansicht dargestellt. Dabei weist das Pumpenkopfgehäuse 8 in diesem Ausführungsbeispiel insgesamt fünf Öffnungen 25 für fünf multifunktionelle Anschlüsse 22 auf, die jeweils mit einem Stopfen 26 verschließbar sind. Zwei der Anschlussöffnungen 25 befinden sich an der Unterseite (nicht sichtbar), drei davon seitlich am Gehäuse (zwei davon sichtbar). Das Überströmventil 5 ist an der Unterseite im Bereich des Bodens 27 des Pumpenkopfgehäuses 8 angeordnet. In dieser Ausführungsform sind fünf Pumpkammern 28 konzentrisch in dem Ventilaufnahmekörper 20 angeordnet. Die fünf Pumpkammern sind dabei birnenförmig ausgebildet, wobei sich der rund geformte großvolumige Bereich der Kammer am äußeren Rand des Ventilaufnahmekörpers befindet und der verjüngte Bereich der Kammer zentral im Ventilaufnahmekörper liegt. In Fig. 8 wird die Piriform genauer beschrieben. Über dem Ventilaufnahmekörper 20 ist die Membran 19 angeordnet. Diese zeigt fünf ringförmige Auswölbungen 29 um jeweils einen Druckknopf 30, die in Richtung Rahmen 17 weisen und dort die jeweiligen Rahmenöffnungen 18 hermetisch abschließen. Die ringförmigen Auswölbungen 29 fallen im Bereich ihres inneren Durchmessers nach unten hin in Richtung des Druckknopfes 30 ab. An der Unterseite der Membran 19 bilden sich ebenfalls fünf entsprechend ausgewölbte Flächen 31 (nicht sichtbar). Diese ausgewölbten Flächen 31 nach unten sind in Fig. 8 genauer beschrieben. Die ringförmige Auswölbung 29 nach oben hin ist in Fig. 8 gut sichtbar dargestellt. In zusammengesetzter Anordnung eines Pumpenkopfeinsatzes 32, der in Fig. 3 beschrieben und dargestellt ist, steht der in die Membrane 19 eingegossene Druckknopf 30 senkrecht nach oben hin durch die jeweiligen Rahmenöffnungen 18 des Rahmens 17 hindurch hervor, so dass die Aussparung 33 im Stößel 16 den hinausragenden Teil des Druckknopfes 30 umfasst. Über der Stößelplatte 15 befindet sich die Exzenterscheibe 14, welche mit fünf Senkschrauben 34 mit der Stößelplatte 15 verschraubt ist.

Im Ventilaufnahmekörper 20 sind fünf Pumpkammern 28 gezeigt. Die Membrane 19 sieht insgesamt fünf Druckstücke 30 vor, die an der Oberseite der Membrane 19 hervorragen und in Kontakt mit den jeweiligen Stößeln 16 der Taumelscheibe 15 treten. Der Rahmen 17 weist fünf Rahmenöffnungen 18 auf, welche nach unten hin mit den ringförmigen Auswölbungen 29 der Membran 19 abgedichtet sind. Der obere Teil des fest in der Membran 19 vergossenen Druckstückes 30 reicht in die Rahmenöffnung 18 hinein. Die Exzenterscheibe 14 ist mit den fünf Senkschrauben 34 zu der Stößelplatte 15 verbunden.

Figur 3 zeigt den Pumpenkopfeinsatz 32, der aus Exzenterscheibe 14, Stößelplatte 15, Rahmen 17, Membran 19 und Ventilaufnahmekörper 20 samt Dichtring 38 besteht. In diesem Ausführungsbeispiel sind die Einlassventile 35 außenliegend und die Auslassventile 36 innenliegend angeordnet. An der Unterseite des Ventilaufnahmekörpers 20 ist ein Dichtring 38 vorgesehen, der die Auslasskammer 55 im Gehäuse 8 abdichtet.

Das Pumpenkopfgehäuse 8 ist samt Seitenansicht auf das Überströmventilgehäuse 37 in Fig. 4 gezeigt. Die Explosionsdarstellung zeigt drei seitlich angeordnete multifunktionelle Anschlüsse 22 und zwei an der Unterseite des Pumpenkopfgehäuses 8 angeordnete Anschlüsse 22. Die Anschlüsse 22 sind jeweils mit einem Dichtring 50 zum Pumpenkopfgehäuse 8 verbunden. Vier der Anschlüsse 22 sind mit einem Stopfen 26 versehen. Das Überströmventil 5 ist dezentral an der Unterseite 27 des Pumpenkopfgehäuses 8 angeordnet und mittels Schraubverbindung am Gehäuse 8 befestigt.

Figur 5 zeigt eine Seitenansicht der Membranpumpe 2. Es sind zwei seitliche Anschlüsse 22 am Pumpenkopfgehäuse 8 sowie zwei Anschlüsse 22 (eng in Perspektive versetzt zueinander dargestellt) an der Unterseite 27 des Pumpenkopfgehäuses 8 sichtbar. Das Überströmventil 5 befindet sich dezentral an der Unterseite 27 des Pumpenkopfgehäuses 8. Der in der Zeichnung dargestellte Klemmbügel 9 der Halteklemme bzw. Spannlasche 7 greift in eine Nut 11 des Pumpenkopfgehäuses 8 ein, welche die Seitenwand des Gehäuses 8 umlaufend umfasst und fixiert das Pumpenkopfgehäuse 8 zum Antrieb 4. Der Schließhebel 12 der Klemme 7 befindet sich in geschlossenem Zustand.

Figur 6 zeigt eine Seitenansicht im Längsschnitt A-A der in Fig. 5 gezeigten Membranpumpe 2. Der Flansch 39 des Zylinderkopfs 40 des Antriebs 4 ist mit mehreren Zylinderkopfschrauben 41 an dem Antriebsgehäuse 6 befestigt. An der unteren Seite des Antriebs 4 ist der Pumpenkopf 1 mittels Halteklemmen 7 befestigt. Dabei greift das untere Ende 10 des Klemmbügels 9 der Halteklemmen 7 in die seitlich umlaufende Nut 11 des Pumpenkopfgehäuses 8 ein. Die Pumpenanschlüsse 22 sind mit dem Dichtring 50 zum Pumpenkopfgehäuse 8 hin verbunden. Der Ventilaufnahmekörper 20 ist mit der Membrane 19 und dem Rahmen 17 vollständig im Pumpenkopfgehäuse 8 aufgenommen, wobei der Zentrierring 21 als Schnittstelle zwischen Pumpenkopfgehäuse 8 und Antriebsgehäuse 6 fungiert. Die Exzenterscheibe 14 ragt in das Antriebsgehäuse 6 hinein.

In Fig. 7 ist der Pumpenkopf 1 mit der Antriebseinheit 3 ohne Zylinderkopf 40 in einer Seitenansicht, entlang der Linie K-K der in Fig. 7a gezeigten Membranpumpe 2 geschnitten, dargestellt. Der Exzenter 42 reicht durch die Öffnung in der oberen Seite des Motorgehäuses 6 in den Motorraum 43 hinein. Die Elemente der Antriebseinheit 3 sind samt Kugellager 43, 44 ersichtlich und im Detail in Fig. 9 dargestellt. Eine Membran 45 des Überströmventils 5 ist mitsamt Feder 46 im Ventil 5 gezeigt.

Figur 7b ist eine vergrößerte Ansicht des Überströmventils 5, gemäß Vergrößerung L der Fig. 7. Das Überströmventil 5 ist an der Unterseite 27 des Pumpenkopfgehäuses 8 angeordnet. Die Membran 45 dichtet einen Auslass 47 und einen Einlass 48 hin zur Flüssigkeitskammer 49 des Pumpenkopfes 1 ab. Die Feder 46 ist unterhalb der Membran 45 im Ventilgehäuse 37 angeordnet. Bei Erreichung eines erhöhten Pumpeninnendrucks öffnet sich die Membran 45 und hebt sich gegen die Feder 46 ab. Dadurch wird ein Kanal bzw. Ringkanal 51 freigegeben, welcher die Druckspitze zum Einlauf 48 der Pumpe 2 abführt. Damit kann ein konstanter Förderfluss in der Pumpe 2 aufrechterhalten werden.

Figur 8 zeigt eine Explosionsdarstellung der Membran 19 und des Ventilaufnahmekörpers 20. Drei der fünf Pumpkammern 28 des Ventilaufnahmekörpers 20 sind in einer schrägen Draufsicht deutlich sichtbar. Die mit Bezugszeichen 28 in Figur 8 direkt gekennzeichnete Pumpkammer weist eine Art Piriform auf. Der großvolumige Bereich der piriförmigen Kammer ist am äußeren Rand des Ventilaufnahmekörpers angeordnet. Zur Mitte hin des Ventilaufnahmekörpers verjüngt sich dann die Pumpkammer, sodass eine birnenartige Form vorliegt. Dabei ist eine Seite, die den großvolumigen Bereich mit der Spitze der Verjüngung der Pumpkammer verbindet gerade verlaufend (das ist die mit Bezugsstrich von Bezugszeichen 28 gekennzeichnete Seite) und die gegenüberliegende Seite in ihrer Mitte, zwischen unterem Ende des großvolumigen Bereichs am äußeren Rand und oberen Ende des verjüngten Bereichs, leicht nach innen gekrümmt. An dieser leicht nach innen gekrümmten mittigen Stelle der mit Bezugszeichen 28 in Figur 8 direkt gekennzeichneten Pumpkammer grenzt das obere Ende der Verjüngung der vollständig ersichtlichen Pumpkammer der Figur 8 an. Fünf ringförmige Auswölbungen 29 der Membran 19, die das jeweilige zentral innerhalb der jeweiligen Auswölbung 29 angeordnete Druckstück 30 einkreisen und nach oben hin vorstehen, sind sichtbar. Auch eine piriförmige bzw. birnenförmige Nut 52, welche die einzelnen Pumpkammern 28 an ihrer nach oben offen im Ventilaufnahmekörper 20 ausgebildeten Seite umrandet ist gut bei drei Pumpkammern 28 ersichtlich. In diese Nut 52 greift die jeweils entsprechende piriförmige Einfassung 53 ein, welche an der Unterseite (hier nicht sichtbar) der Membran 19 vorgesehen ist.

Figur 8a zeigt eine Schnittansicht durch die in Figur 8 gezeigte Membrane 19 und den Ventilaufnahmekörper 20. An der Unterseite 54 des Ventilaufnahmekörpers 20 ist die Auslasskammer 55 gezeigt, in welche die Auslassventile 36 (hier drei sichtbar) münden. Die Auslassventile 36 sind bevorzugt als Membranventile ausgebildet. Dabei ist ein Auslassventil 36 im Schnitt gezeigt. Ein Einlassventil 35 ist ebenfalls im Schnitt gezeigt, wobei den Einlassventilen 35 (hier drei sichtbar) jeweils eine an der Unterseite 54 des Ventilaufnahmekörpers 20 vorgesehenen Einlasskammer 56 vorgelagert ist. Die Einlassventile 35 sind vorzugsweise ebenfalls als Membranventil ausgebildet. Das vormontierte Druckstück 30 ist mit der Membrane 19 fest vergossen (plastifiziert). An der Unterseite 57 der Membran 19 ist eine der mehreren von der Membranfläche 58 nach unten hin vorstehenden piriförmigen Einfassungen 53 der Membran 19 vollständig gezeigt. Die Außenumrandung 59 der Membran weißt nach oben und nach unten hin von der Membranfläche 58 vorstehende, den Außenrand 59 der Membran umlaufende Vorsprünge 59', 59" auf. Der nach unten hin vorstehende Vorsprung 59' der Membranumrandung 59 ist dabei so ausgestaltet, dass dieser in eine entsprechend an dem Ventilaufnahmekörper 20 ausgebildeten passenden Nut 60, die an der Oberseite der Außenumrandung des Ventilaufnahmekörpers 20 vorgesehen ist, eingreifen kann. Die Nut 60, welche an der Oberseite der Außenumrandung des Ventilaufnahmekörpers 20 vorgesehen ist, ist in Fig. 8a gezeigt.

Figur 8b zeigt die Membran 19 im Querschnitt und im Ruhezustand. Das senkrecht in die Membran 19 eingegossene Druckstück 30, welches das Schließmaß vorgibt, befindet sich im Ruhezustand. Dabei gibt es in diesem Ausführungsbeispiel ein dargestelltes Schließmaß von 3,5 Grad vor. Die im Außenrandbereich der Membran 19 sichtbare ringförmige Auswölbung 29 steht in einem Winkel von 3,5 Grad von der horizontalen Membranfläche 58 (= 0°) nach oben hervor.

Figur 8c zeigt den Ventilaufnahmekörper 20, der im unteren Bereich eine Auslasskammer 55 und mehrere Einlasskammern 56 (hier eine gezeigt) aufweist. Auch ein Einlassventil 35 und ein Auslassventil 36 sind im Schnitt dargestellt.

Figur 9 zeigt eine Explosionsansicht der Antriebseinheit 3. Diese umfasst mehrere Antriebselemente. Darunter den Exzenter 42, mehrere Sicherungsringe 61, 61' zwei Kugellager 43, 44, die Zentrierscheibe 13 und eine Lagerandruckscheibe 63, die mit einer Senkschraube 64 zum Exzenter 42 befestigt ist.

### Bezugszeichenliste

- 1: Pumpkopfeinheit / Pumpenkopf
- 2: Membranpumpe / Pumpe
- 3: Antriebseinheit
- 4: Antrieb
- 5: Überströmventil / Ventil
- 6: Antriebs- oder Motorgehäuse
- 7: Halteklemme / Klemme / Spannlasche
- 8: Pumpenkopfgehäuse / Gehäuse
- 9: Klemmbügel
- 10: unteres, nach innen gebogenes Ende des Klemmbügels
- 11: Nut
- 12: Verschlusselement / Schließhebel der Halteklemme
- 13: Zentrierscheibe
- 14: Exzenterscheibe
- 15: Stößelplatte bzw. Taumelscheibe
- 16: Stößel
- 17: Rahmen
- 18: Rahmenöffnung
- 19: Membran
- 20: Ventilaufnahmekörper
- 21: Zentrierring
- 22: Anschlüsse / Pumpenanschlüsse
- 23: Senkschrauben
- 24: oberes Ende des Pumpenkopfgehäuses
- 25: Öffnung im Pumpenkopfgehäuse
- 26: Stopfen
- 27: Boden bzw. Unterseite des Pumpenkopfgehäuses
- 28: Pumpkammer
- 29: ringförmige Auswölbung
- 30: Druckknopf / Druckstück
- 31: ausgewölbte Fläche
- 32: Pumpenkopfeinsatz
- 33: Stößelaussparung
- 34: Senkschrauben
- 35: Einlassventile
- 36: Auslassventile
- 37: Überströmventilgehäuse/Ventilgehäuse
- 38: Dichtring
- 39: Flansch
- 40: Zylinderkopf
- 41: Zylinderkopfschrauben
- 42: Exzenter
- 43: unteres Kugellager
- 44: oberes Kugellager
- 45: Membran des Überströmventils
- 46: Feder
- 47: Auslass
- 48: Einlass / Einlauf
- 49: Flüssigkeitskammer
- 50: Dichtring
- 51: Kanal
- 52: piriförmige Nut
- 53: piriförmige Einfassung
- 54: Unterseite des Ventilaufnahmekörpers
- 55: Auslasskammer
- 56: Einlasskammer
- 57: Unterseite der Membran
- 58: Membranfläche
- 59: Außenumrandung der Membran
- 59': nach unten hin vorstehender Vorsprung
- 59": nach oben hin vorstehender Vorsprung
- 60: Nut
- 61, 61': Sicherungsringe
- 63: Lagerandruckscheibe
- 64: Senkschraube

## Patentansprüche

1. Pumpenkopf (1) für Membranpumpen (2) umfassend
ein Pumpenkopfgehäuse (8) mit mehreren Anschlüssen (22), die am Pumpenkopfgehäuse (8) ausgebildet sind und sowohl Einlässe als auch Auslässe bereitstellen,
einen Zentrierring (21) zum Zentrieren des Pumpenkopfgehäuses (8) in einem Antriebsgehäuse (6),
und einen Pumpenkopfeinsatz (32), umfassend
einen Ventilaufnahmekörper (20) mit mehreren Einlass- und Auslassventilen (35, 36) und mehreren Pumpkammern (28), wobei die Pumpkammern (28) über die Einlassventile (35) mit einer Einlasskammer (56) und über die Auslassventile (36) mit einer Auslasskammer (55) verbunden sind und die Pumpkammern (28) an der Oberseite im Ventilaufnahmekörper (20) ausgebildet sind,
eine Pumpmembran (19), die über den Pumpkammern (28) des Ventilaufnahmekörpers (20) angeordnet ist und diese leckagefrei abdichtet,
eine Taumelscheibe (15),
eine Exzenterscheibe (14), die über der Taumelscheibe (15) angeordnet ist, und
einen Rahmen (17) mit mehreren vorzugsweise kreisrunden Rahmenöffnungen (18) zur Aufnahme mehrerer Stößel (16), die an der Unterseite der Taumelscheibe (15) angeordnet sind, wobei
der Pumpenkopf (1) separat von einem Antrieb (4) ausgebildet und somit individuell austauschbar ist,
**dadurch gekennzeichnet, dass**
der Pumpenkopf eine in sich hermetisch abgeschlossene Einheit bildet, wobei der Ventilaufnahmekörper (20) fünf Pumpkammern (28) mit je mindestens einem Einlassventil (35) aufweist und
der Pumpenkopf (1) aus Kunststoff ausgebildet und recyclebar ist.

2. Pumpenkopf (1) nach Anspruch 1,
**dadurch gekennzeichnet, dass**
der Ventilaufnahmekörper (20) zur Auslasskammer (55) hin fünf Auslassventile (36) aufweist.

3. Pumpenkopf (1) nach Anspruch 1,
**dadurch gekennzeichnet, dass**
das Pumpenkopfgehäuse (8) vorzugsweise zylinderförmig und nach oben hin offen, mit einer seitlichen Gehäusewand und einem nach unten abschließenden Boden (27) ausgebildet ist und mindestens zwei Anschlüsse (22), vorzugsweise einen Einlass und einen Auslass an der seitlichen Gehäusewand sowie mindestens zwei Anschlüsse (22), vorzugsweise einen Einlass und einen Auslass an der Unterseite (27) des Pumpenkopfgehäuses aufweist.

4. Pumpenkopf (1) nach Anspruch 1,
**dadurch gekennzeichnet, dass**
die Anschlüsse (22) individuell austauschbar sind und vorzugsweise als multifunktionelle Anschlüsse ausgebildet sind.

5. Pumpenkopf (1) nach Anspruch 1,
**dadurch gekennzeichnet, dass**
die Anschlüsse (22), welche sich außer Betrieb befinden, mit einem Stopfen (26), vorzugsweise einem Blindstopfen, leckagefrei verschließbar sind.

6. Pumpenkopf (1) nach Anspruch 1,
**dadurch gekennzeichnet, dass**
das Pumpenkopfgehäuse (8) vorzugsweise an der Unterseite (27) ein Überströmventil (5) zum Abbau von arbeits- oder systembedingten Überdrücken aufweist, das hermetisch mit dem Pumpenkopfgehäuse (8) verbunden ist.

7. Pumpenkopf (1) nach Anspruch 6,
**dadurch gekennzeichnet, dass**
das Überströmventil (5) mittels Schraubverbindung am Pumpenkopfgehäuse (8) befestigt ist.

8. Pumpenkopf (1) nach Anspruch 6 oder 7,
**dadurch gekennzeichnet, dass**
das Überströmventil (5) stufenlos, vorzugsweise während des Pumpvorgangs unter Arbeitsdruck, von 0,2 bis 6 bar, insbesondere von 0,2 bis 5 bar, besonders bevorzugt von 0,4 bis 5 bar einstellbar ist.

9. Pumpenkopf (1) nach einem der Ansprüche 6, 7 oder 8,
**dadurch gekennzeichnet, dass**
die Stellfeder (46) des Überströmventils (5) als Ringfeder oder als Tellerfederpaket, vorzugsweise metallisch oder aus Kunststoff ausgebildet ist.

10. Pumpenkopf (1) nach einem der Ansprüche 6, 7 oder 8,
**dadurch gekennzeichnet, dass**
das Überströmventil (5) aus Kunststoff ausgebildet ist.

11. Pumpenkopf (1) nach Anspruch 1,
**dadurch gekennzeichnet, dass**
die Membran (19) den Ventilaufnahmekörper (20) mit den Pumpkammern (28) vollständig überspannt.

12. Pumpenkopf (1) nach Anspruch 1,
**dadurch gekennzeichnet, dass**
die Membran (19) aus einem dauerelastischen, insbesondere walktauglichen Kunststoffmaterial ist.

13. Pumpenkopf (1) nach Anspruch 1,
**dadurch gekennzeichnet, dass**
die Membran (19) in Ansaug- und Druckrichtung zur jeweiligen Pumpkammer (28) hin ausgewölbte Flächen (31) aufweist, die der Form und Abmessung der Einlassventilteller angepasst ist und die Membran mehrere nach unten hin vorstehende, vorzugsweise piriförmig ausgebildete Einfassungen (53) aufweist, die in eine, vorzugsweise piriförmig ausgebildete Nut (52), welche die einzelnen Pumpkammern (28) an ihrer nach oben offen im Ventilaufnahmekörper (20) ausgebildeten Seite umrandet, eingreift und die Pumpkammern (28) hermetisch verschließt.

14. Pumpenkopf (1) nach Anspruch 1,
**dadurch gekennzeichnet, dass**
die Membran (19) an ihrer Oberseite mehrere, vorzugsweise fünf ringförmige Auswölbungen (29) aufweist, deren innerer Durchmesser an dem höchsten Punkt der ringförmigen Auswölbung (29) gleich groß zu dem Außendurchmesser der nach unten ausgewölbten Flächen (31) ist.

15. Pumpenkopf (1) nach Anspruch 14,
**dadurch gekennzeichnet, dass**
im Zentrum der ringförmigen Auswölbungen (29) jeweils ein, vorzugsweise plastifiziertes, Druckstück (30) vorgesehen ist, das mit einem Stössel (16), der an einer Taumelscheibe (15) einer Antriebseinheit (3) angebracht ist, zusammenwirkt, um in eine Pumpbewegung versetzt zu werden.

16. Membranpumpe (2) gebildet aus einem mit einem Antrieb (4) verbundenen Pumpenkopf (1) nach mindestens einem der vorhergehenden Ansprüche,
**dadurch gekennzeichnet, dass**
der Antrieb (4) eine Antriebseinheit (3) umfasst, die innerhalb eines Antriebsgehäuses (6) angeordnet ist, wobei,
der Pumpenkopf (1) mittels mehrerer, vorzugsweise zweier Halteklemmen (7), die an gegenüberliegenden seitlichen Gehäuseflächen des Antriebsgehäuses (6) angeordnet sind, zu dem Antrieb (4) lösbar befestigt ist.

17. Membranpumpe (2) nach Anspruch 16,
**dadurch gekennzeichnet, dass**
die mehreren, vorzugsweise zwei Halteklemmen (7) mit einem Schnappbügel (9) ausgestattet sind, der in eine Nut (11) am Pumpenkopf (1) eingreift, so dass bei Zuziehen der Halteklemmen (7) der Schnappbügel (9) den Pumpenkopf (1) an den Antrieb (4) heranzieht und diesen hermetisch mit dem Antrieb (4) verschließt.

18. Membranpumpe (2) nach Anspruch 16,
**dadurch gekennzeichnet, dass**
diese einen elektronisch hydraulischen Antrieb (4) aufweist und pulsationsfrei arbeitet.

## Claims

1. Pump head (1) for diaphragm pumps (2), comprising
a pump head housing (8) having a plurality of terminals (22), which are formed on the pump head housing (8) and provide both inlets and outlets,
a centring ring (21) for centring the pump head housing (8) in a drive housing (6),
and a pump head insert (32), comprising
a valve receiver body (20), having a plurality of inlet and outlet valves (35, 36) and a plurality of pump chambers (28), the pump chambers (28) being connected to an inlet chamber (56) via the inlet valves (35) and to an outlet chamber (55) via the outlet valves (36), and the pump chambers (28) being formed on the upper face in the valve receiver body (20),
a pump diaphragm (19), which is arranged above the pump chambers (28) of the valve receiver body (20) and seals them in a leak-proof manner,
a wobble plate (15),
an excentric plate (14) arranged above the wobble plate (15), and
a frame (17) having a plurality of preferably circular frame openings (18) for receiving a plurality of tappets (16) arranged on the lower face of the wobble plate (15),
the pump head (1) being formed separately from a drive (4) and thus being replaceable individually,
**characterised in that**
the pump head forms an intrinsically hermetically sealed unit, the valve receiver body (20) having five pump chambers (28) each having at least one inlet valve (35), and
the pump head (1) being formed from plastics material and being recyclable.

2. Pump head (1) according to claim 1,
**characterised in that**
the valve receiver body (20) has five outlet valves (36) towards the outlet chamber (55).

3. Pump head (1) according to claim 1,
**characterised in that**
the pump head housing (8) is preferably formed cylindrical and upwardly open, having a lateral housing wall and a downwardly sealed floor (27) and at least two terminals (22), preferably an inlet and an outlet, on the lateral housing wall as well as at least two terminals (22), preferably an inlet and an outlet, on the lower face (27) of the pump head housing.

4. Pump head (1) according to claim 1,
**characterised in that**
the terminals (22) are replaceable individually and are preferably formed as multifunctional terminals.

5. Pump head (1) according to claim 1,
**characterised in that**
the terminals (22) which are not in operation can be sealed in a leak-proof manner by a plug (26), preferably a blind plug.

6. Pump head (1) according to claim 1,
**characterised in that**
the pump head housing (8) has an overflow valve (5) preferably on the lower face (27) for dissipating overpressures related to the operation or to the system, said valve being hermetically connected to the pump head housing (8).

7. Pump head (1) according to claim 6,
**characterised in that**
the overflow valve (5) is fixed to the pump head housing (8) by screw connection.

8. Pump head (1) according to either claim 6 or claim 7
**characterised in that**
the overflow valve (5) can be adjusted continuously, preferably under operating pressure during the pumping process, from 0.2 to 6 bar, in particular from 0.2 to 5 bar, particularly preferably from 0.4 to 5 bar.

9. Pump head (1) according to any of claims 6, 7, or 8,
**characterised in that**
the adjusting spring (46) of the overflow valve (5) is formed as an annular spring or as a disc spring assembly, preferably from metal or plastics material.

10. Pump head (1) according to any of claims 6, 7 or 8,
**characterised in that**
the overflow valve (5) is formed from plastics material.

11. Pump head (1) according to claim 1,
**characterised in that**
the diaphragm (19) fully spans the valve receiver body (20) having the pump chambers (28).

12. Pump head (1) according to claim 1,
**characterised in that**
the diaphragm (19) is made of a permanently resilient, in particular deformable, plastics material.

13. Pump head (1) according to claim 1,
**characterised in that**
the diaphragm (19) has faces (31) which bulge out in the suction and pressure directions towards the respective pump chambers (28) and which are adapted to the shape and size of the inlet valve discs, and the diaphragm has a plurality of downwardly projecting rims (53), preferably formed piriform, which engage in a groove (52), preferably formed piriform, which borders the individual pump chambers (28) on the face thereof formed upwardly open in the valve receiver body (20), and which hermetically seal the pump chambers (28).

14. Pump head (1) according to claim 1,
**characterised in that**
the diaphragm (19) has on the upper face thereof a plurality, preferably five, of annular bulges (29), the internal diameter of which at the highest point of the annular bulge (29) is equal to the external diameter of the downwardly bulging faces (31).

15. Pump head (1) according to claim 14,
**characterised in that**
in the centre of each of the annular bulges (29) a preferably plasticised pressure piece (30) is provided, which cooperates with a tappet (16), attached to a wobble plate (15) of a drive unit (3), so as to be set in a pumping movement.

16. Diaphragm pump (2) formed from a pump head (1) according to at least one of the preceding claims connected to a drive (4),
**characterised in that**
the drive (4) comprises a drive unit (3) arranged inside a drive housing (6),
the pump head (1) being detachably fixed with respect to the drive (4) by a plurality, preferably two, of holding clamps (7), which are arranged on opposite lateral housing faces of the drive housing (6).

17. Diaphragm pump (2) according to claim 16,
**characterised in that**
the plurality, preferably two, of holding clamps (7) are equipped with a snap bracket (9) which engages in a groove (11) on the pump head (1) in such a way that when the holding clamps (7) are closed the snap bracket (9) pulls the pump head (1) onto the drive (4) and hermetically seals it to the drive (4).

18. Diaphragm pump (2) according to claim 16,
**characterised in that**
it has an electronic hydraulic drive (4) and operates in a pulsation-free manner.

## Revendications

1. Tête de pompe (1) pour pompes à membrane (2), comprenant
un boîtier de tête de pompe (8) avec plusieurs raccords (22) qui sont réalisés sur le boîtier de tête de pompe (8) et fournissent aussi bien des entrées que des sorties,
une bague de centrage (21) pour centrer le boîtier de tête de pompe (8) dans un boîtier d'entraînement (6),
et un mécanisme de tête de pompe (32), comprenant
un corps de réception de soupapes (20) avec plusieurs soupapes d'entrée et de sortie (35, 36) et plusieurs chambres de pompage (28), les chambres de pompage (28) étant reliées à une chambre d'entrée (56) via les soupapes d'entrée (35) et à une chambre de sortie (55) via les soupapes de sortie (36) et les chambres de pompage (28) étant réalisées sur la face supérieure dans le corps de réception de soupapes (20),
une membrane de pompage (19) qui est disposée au-dessus des chambres de pompage (28) du corps de réception de soupapes (20) et assure leur étanchéité sans fuite,
un plateau oscillant (15),
un plateau excentrique (14) qui est disposé au-dessus du plateau oscillant (15) et
un cadre (17) avec plusieurs ouvertures de cadre (18), de préférence circulaires, destinées à recevoir plusieurs pistons (16) qui sont disposés sur la face inférieure du plateau oscillant (15), dans laquelle
la tête de pompe (1) est réalisée séparément d'un entraînement (4) et est donc interchangeable individuellement,
**caractérisée en ce que**
la tête de pompe forme une unité hermétiquement fermée, dans laquelle le corps de réception de soupapes (20) présente cinq chambres de pompage (28) avec chacune au moins une soupape d'entrée (35) et
la tête de pompe (1) est réalisée en matière plastique et est recyclable.

2. Tête de pompe (1) selon la revendication 1,
**caractérisée en ce que**
le corps de réception de soupapes (20) présente cinq soupapes de sortie (36) vers la chambre de sortie (55).

3. Tête de pompe (1) selon la revendication 1,
**caractérisée en ce que**
le boîtier de tête de pompe (8) est de préférence cylindrique et ouvert vers le haut, avec une paroi latérale de boîtier et un fond (27) fermant en bas, et présente au moins deux raccords (22), de préférence une entrée et une sortie, sur la paroi latérale de boîtier ainsi qu'au moins deux raccords (22), de préférence une entrée et une sortie, sur la face inférieure (27) du boîtier de tête de pompe.

4. Tête de pompe (1) selon la revendication 1,
**caractérisée en ce que**
les raccords (22) sont interchangeables individuellement et sont de préférence réalisés sous la forme de raccords multifonctions.

5. Tête de pompe (1) selon la revendication 1,
**caractérisée en ce que**
les raccords (22) qui sont hors service peuvent être fermés de manière étanche au moyen d'un bouchon (26), de préférence un bouchon aveugle.

6. Tête de pompe (1) selon la revendication 1,
**caractérisée en ce que**
le boîtier de tête de pompe (8) présente, de préférence sur la face inférieure (27), une soupape de décharge (5) pour dissiper les surpressions causées par le service ou le système, qui est reliée hermétiquement au boîtier de tête de pompe (8).

7. Tête de pompe (1) selon la revendication 6,
**caractérisée en ce que**
la soupape de décharge (5) est fixée au boîtier de tête de pompe (8) au moyen d'une liaison par vis.

8. Tête de pompe (1) selon la revendication 6 ou 7,
**caractérisée en ce que**
la soupape de décharge (5) est réglable en continu, de préférence pendant le processus de pompage sous pression de service, de 0,2 à 6 bars, en particulier de 0,2 à 5 bars, de manière particulièrement préférée de 0,4 à 5 bars.

9. Tête de pompe (1) selon l'une des revendications 6, 7 ou 8,
**caractérisée en ce que**
le ressort de réglage (46) de la soupape de décharge (5) est réalisé sous la forme d'un ressort annulaire ou d'un paquet de rondelles-ressorts, de préférence métallique ou en matière plastique.

10. Tête de pompe (1) selon l'une des revendications 6, 7 ou 8,
**caractérisée en ce que**
la soupape de décharge (5) est réalisée en matière plastique.

11. Tête de pompe (1) selon la revendication 1,
**caractérisée en ce que**
la membrane (19) recouvre complètement le corps de réception de soupapes (20) avec les chambres de pompage (28).

12. Tête de pompe (1) selon la revendication 1,
**caractérisée en ce que**
la membrane (19) est constituée d'une matière plastique à élasticité permanente, en particulier d'une matière plastique adaptée au foulage.

13. Tête de pompe (1) selon la revendication 1,
**caractérisée en ce que**
la membrane (19) présente des surfaces (31) bombées vers la chambre de pompe respective (28) dans la direction d'aspiration et de refoulement, qui est adaptée à la forme et aux dimensions des disques de soupape d'admission, et la membrane présente plusieurs bordures (53) faisant saillie vers le bas, de préférence piriformes, qui s'engage dans une rainure (52), de préférence piriforme entourant les chambres de pompage individuelles (28) sur leur côté ouvert vers le haut dans le corps de réception de soupapes (20) et qui ferme hermétiquement les chambres de pompage (28).

14. Tête de pompe (1) selon la revendication 1,
**caractérisée en ce que**
la membrane (19) présente sur sa face supérieure plusieurs, de préférence cinq, bombements annulaires (29), dont le diamètre intérieur au point le plus haut du bombement annulaire (29) est égal au diamètre extérieur des surfaces (31) bombées vers le bas.

15. Tête de pompe (1) selon la revendication 14,
**caractérisée en ce que**
au centre de chacun des bombements annulaires (29) est prévue une pièce de poussée (30), de préférence plastifiée, qui coopère avec un poussoir (16) monté sur un plateau oscillant (15) d'une unité d'entraînement (3) pour être mise dans un mouvement de pompage.

16. Pompe à membrane (2) formée d'une tête de pompe (1) selon au moins l'une des revendications précédentes reliée à un entraînement (4),
**caractérisée en ce que**
l'entraînement (4) comprend une unité d'entraînement (3) qui est disposée à l'intérieur d'un boîtier d'entraînement (6), dans laquelle
la tête de pompe (1) est fixée à l'entraînement (4) de manière amovible au moyen de plusieurs, de préférence deux, clips de retenue (7) qui sont disposés sur des surfaces latérales de boîtier opposées du boîtier d'entraînement (6).

17. Pompe à membrane (2) selon la revendication 16,
**caractérisée en ce que**
lesdits plusieurs, de préférence deux, clips de retenue (7) sont équipés d'un étrier d'encliquetage (9) qui s'engage dans une rainure (11) sur la tête de pompe (1), de sorte que, lorsque les clips de retenue (7) sont fermés, l'étrier d'encliquetage (9) tire la tête de pompe (1) vers l'entraînement (4) et la scelle hermétiquement avec l'entraînement (4).

18. Pompe à membrane (2) selon la revendication 16,
**caractérisée en ce que**
celle-ci présente un entraînement électro-hydraulique (4) et fonctionne sans pulsations.
